# FASCICULE DE BREVET EUROPEEN

(11) **EP 3 251 729 B1**
(45) Date de publication et mention de la délivrance du brevet: **01.07.2020**
(21) Numéro de dépôt: 17173751.3
(22) Date de dépôt: 31.05.2017
(51) Int. Cl.: A63B 22/06, A63B 35/06, A63B 35/10, B63H 16/08, B63H 16/18

(54) **STRUCTURE POUR EXERCICES PHYSIQUES DES MEMBRES INFERIEURS EN MILIEU LIQUIDE**
STRUKTUR FÜR KÖRPERLICHE ÜBUNGEN DER UNTEREN GLIEDMASSEN IN EINEM FLÜSSIGEN MILIEU
STRUCTURE FOR PHYSICAL EXERCISE OF THE LOWER LIMBS IN A LIQUID MEDIUM

(30) Priorité: 01.06.2016 FR 1654968
(43) Date de publication de la demande: 06.12.2017
(73) Titulaire: CR TOOLS, 78440 Gargenville (FR)
(72) Inventeur: CARTA, Jean-Paul, 78200 BUCHELAY (FR)
(74) Mandataire: Argyma

(56) Documents cités:
- DE-C- 732 108
- FR-A1- 2 616 408
- FR-A1- 3 017 364
- US-A- 1 071 113
- US-A- 1 506 283
- US-A- 3 111 109
- US-A- 5 368 507

## Description

L'invention concerne une structure pour réaliser des exercices physiques, notamment des membres inférieurs d'un(e) utilisateur/utilisatrice, de manière au moins partiellement immergée tel que par exemple dans une piscine, une rivière, l'océan, etc.

On connaît de nombreux types d'appareils destinés à permettre à un/une utilisateur/utilisatrice de réaliser des exercices physiques dans l'eau, ce qui, outre l'aspect ludique, permet d'augmenter l'effort pour optimiser l'exercice visant à muscler ou rééduquer.

Un premier genre d'appareil connu est du type dit stationnaire, comportant un pédalier et une selle, et qui est destiné à être posé au fond de la piscine, ou sur le lit de la rivière ou le fond marin.

Ce genre d'appareil stationnaire, qui s'apparente en quelque sorte à une bicyclette sans roues, présente un côté ludique limité de par son caractère stationnaire et fixe.

On a proposé un second type d'appareil sur lequel prend appui l'utilisateur, qui est en grande partie immergé, est pourvu d'un pédalier associé à un moyen de propulsion à déplacement hydraulique, tel qu'une hélice ou turbine. Certains de ces appareils comportent des moyens de flottaison.

On peut citer par exemple à cet égard la demande de brevet EP 2 510 986, mais dont la structure est relativement complexe et encombrante et a priori présente des difficultés de stabilisation.

La demande de brevet FR 2 702 443 montre un bâti flottant pourvu, à une extrémité d'une surface d'appui pour le bassin de l'utilisateur/trice, et à une autre extrémité d'une hélice reliée à un pédalier fixé au bâti. A priori, l'utilisateur/utilisatrice n'étant soutenu(e) que par son bassin, doit fournir un effort non négligeable pour maintenir la tête hors de l'eau, ce qui requiert une certaine pratique. À noter également qu'une bonne partie des jambes n'est pas immergée, limitant l'effet de résistance hydraulique.

Par ailleurs, il existe des structures flottantes sur lesquelles s'assoit l'utilisateur/utilisatrice, ce qui permet de profiter de l'élément marin ou de la piscine sans se soucier de maintenir la tête hors de l'eau. Par définition, ces structures flottantes à caractère ludique n'ont pas pour finalité, en soi, de réaliser des exercices physiques de musculation. Le brevet US 6 276 979 en montre un exemple.

Les brevets US 1 071 113, US 5 368 507 et FR3017364 montrent également d'autres exemples de structures flottantes.

Ainsi, à ce jour, il n'existe pas de structure ou d'appareil permettant de réaliser des exercices physiques de manière quasiment totalement immergée, en toute sécurité, tout en présentant le caractère ludique lié au déplacement dans l'eau.

L'invention vise à proposer une telle structure ou appareil présentant les avantages mentionnés ci-dessus.

À cette fin, selon invention, la structure destinée à réaliser des exercices physiques dans un milieu liquide (piscine, rivières, océans) est telle que définie à la revendication 1.

Avantageusement, l'élément flottant est constitué d'un élément tubulaire en forme de générale de U comprenant deux branches espacées et parallèles et une base transversale aux deux branches et les reliant en l'une de leurs extrémités, et dont la base transversale est apte à soutenir la nuque et/ou la tête de l'utilisateur/utilisatrice.

L'extrémité de chaque branche du U à l'opposé de la base dudit U est reliée, de manière amovible, à une première extrémité d'un longeron dont la seconde extrémité est fixée aux moyens de propulsion et aux moyens d'entraînement.

Les moyens de propulsion et les moyens d'entraînement sont disposés à une distance (correspondant à longueur desdits longerons) telle qu'en position d'utilisation, les jambes de l'utilisateur/trice soient à même d'actionner les moyens d'entrainement.

Les moyens d'entraînement avantageusement sont du type pédalier, et les moyens de propulsion sont avantageusement constitués d'une turbine associée à une coque ou boitier.

L'utilisation de la structure ci-dessus est : en position allongée de l'utilisateur/trice, et en déplacement de la structure dans l'eau, les moyens de propulsion et les moyens de d'entrainement associés étant liés à l'élément flottant qui soutient l'utilisateur/trice.

Une autre utlisation de la structure ci-dessus, ne faisant pas partie de l'invention, est en position assise, de manière fixe sur le sol (fond de piscine ou d'océan), les moyens de propulsion et les moyens d'entrainement associés étant séparés de l'élément flottant.

Ainsi, la structure peut être utilisée dans un ensemble, ne faisant pas partie de l'invention, pour réaliser des exercices physiques des membres inférieurs, destiné à être immergé totalement et posé sur le fond d'une piscine, ou le lit d'une rivière ou le fond de l'océan, selon l'option d'utilisation B) ci-dessus.

Un tel ensemble, ne faisant pas partie de l'invention, comporte un bâti qui, d'une part est pourvu d'une assise (selle) et d'un organe de préhension tel qu'un guidon, et d'autre part sur lequel est susceptible d'être fixé, de manière amovible, la structure telle que mentionnée précédemment, et d'autres éléments permettant l'utilisation et le fonctionnement dudit ensemble.

Plus précisément, dans ledit ensemble :
- l'élément flottant est disposé à l'arrière du bâti ;
- les moyens de propulsion et les moyens d'entraînement (pédalier) sont fixés à la base et en partie avant du bâti.

Plus précisément, l'ensemble comporte une selle réglable en hauteur et en translation horizontale, et un guidon réglable en translation horizontale et en inclinaison, et en ce que la bâti est pourvu à son extrémité avant, de moyens de roulement et à son extrémité arrière de patins.

Ainsi, l'invention est une structure semi flottante pour l'exercice physique, permettant de se déplacer dans l'eau, à la surface de celle-ci.

Dans la suite de la description les termes « supérieur », « inférieur », « avant », « arrière », « frontal », « proximal », « distal », « haut », « bas », sont utilisés dans le cadre d'une installation normale de la structure et de l'ensemble, par rapport à la position d'utilisation par un(e) utilisateur/trice.

La présente invention est maintenant décrite à l'aide d'exemples uniquement illustratifs et nullement limitatifs de la portée de l'invention, et à partir des illustrations ci-jointes, dans lesquelles :
Les figures 1 à 3 représentent la structure de l'invention, hors de l'eau, respectivement de côté, de dessus et en perspectives avant.
La figure 4 montre une vue de côté schématique de la structure des figures 1 à 3, en cours d'utilisation, de manière immergée.
Les figures 5 et 6 montrent un ensemble, ne faisant pas partie de l'invention, incluant un bâti et la structure des figures 1 à 3, respectivement de côté et de dessus.
Les figures 7 et 8 sont des vues de l'ensemble des figures 5 et 6, en cours d'utilisation, respectivement de côté et en perspective avant.

Il est fait référence aux figures 1 à 3 montrant un exemple de réalisation de la structure semi flottante de l'invention permettant de réaliser des exercices physiques des membres inférieurs, en déplacement dans un milieu liquide. Sur ces figures, la structure est représentée hors de l'eau, l'utilisateur n'étant pas montré.

La structure 1 comporte trois parties, à savoir :
- une partie arrière formée d'un élément flottant 2 en forme générale de U ;
- une partie avant 3 comprenant des moyens de propulsion, à déplacement hydraulique, et des moyens d'entraînement de ces derniers ;
- une partie intermédiaire 4, en forme de U et reliant l'élément flottant 2 et la partie avant 3.

Plus précisément, l'élément flottant 2 est un élément tubulaire en un matériau tel qu'une mousse, du type par exemple « fritte » de piscine, d'un diamètre par exemple d'environ 6.5 centimètres, et une longueur d'environ 200 centimètres. L'écartement entre les extrémités avant 2A et 2B du U est de l'ordre de 70 centimètres, modifiable suivant la taille de l'utilisateur ou l'utilisatrice.

La base transversale 2C du U est destinée à servir d'appui ou de support pour la nuque et/ou la tête de l'utilisateur/utilisatrice, comme montré sur la figure 4 où la structure est représentée en cours d'utilisation dans l'eau E. Les dimensions et les caractéristiques du matériau constitutif de l'élément flottant 2 sont calculées/conçues de manière :
- d'une part à assurer la flottaison de l'utilisateur/utilisatrice (figure 4), où une partie du tronc et la tête sont hors de l'eau (au-dessus de la surface S de l'eau) ;
- et d'autre part à constituer un appui ou un support pour la nuque de l'utilisateur/trice (figure 4).

Les parties avant 3 et intermédiaire 4 sont solidaires l'une de l'autre, tandis que l'élément flottant 2 est lié de manière amovible à la partie intermédiaire 4.

La partie intermédiaire 4 comprend :
- d'une part deux longerons 5A et 5B, parallèles, et dont l'extrémité libre est reliée à chacune des extrémités libres 2A et 2B de l'élément flottant, et
- d'autre part une traverse 6 reliant les deux autres extrémités des longerons 5A et 5B entre elles.

L'élément flottant 2 et la partie intermédiaire 4 sont sensiblement coplanaires, et de préférence (figure 1) ils forment deux plans à 160° environ au niveau du coude formé par les extrémités libres 2A et 2B.

La partie avant 3 comporte un bloc 7 parallélépipédique aplati, monté sur la traverse 6 par une partie arrière. Le bloc 7 est de dimensions telles que sa hauteur (transversalement aux plans des parties 2 et 4) est sensiblement inférieure aux deux autres dimensions.

Le bloc 7 est emmanché par sa partie supérieure sur la traverse 6.

Sur la partie inférieure du bloc 7 sont fixés les moyens de propulsion hydraulique, à déplacement d'eau, tel qu'une turbine 8 comprenant une coque ou boitier 9 comprenant une entrée d'eau 10 et un conduit de sortie d'eau 11. Dans la coque 9 est montée en rotation, selon un arbre 12 horizontal, transversal à la direction longitudinale de la structure, une roue à aube ou similaire (connue en elle-même et non représentée)

En cours d'utilisation (figure 4), la turbine 8 est destinée à être complètement immergée en utilisation, et donc se trouver en dessous du plan définit par la partie intermédiaire 4 et l'élément flottant 2.

Sur chaque extrémité distale respective de l'arbre de rotation 12, sont montés des moyens d'entraînement mécanique de la turbine, tel que deux pédales, respectivement 13 et 14, associées chacune à une biellette 15, 16 correspondante reliée à l'arbre 12.

En référence à la figure 4, il est montré comment la structure des figures 1 à 3 est utilisée.

L'utilisateur/utilisatrice 17 repose par sa nuque 18 sur la partie arrière 2C de l'élément flottant 2, tandis que ses pieds 19 et 20 portent contre les pédales 13 et 14.

La roue rotative de la turbine 8 est ainsi entraînée en rotation par le mouvement des jambes 21 et 22 de l'utilisateur/utilisatrice 17 sur les pédales, à la manière d'une bicyclette. L'utilisateur/trice repose ses mains sur les extrémités 2A et 2B de l'élément flottant.

La turbine disposée à l'intérieur de la coque 9 entraîne l'eau depuis l'orifice d'entrée 10 vers le conduit d'évacuation 11, ce qui crée un mouvement d'eau par déplacement hydraulique, symbolisé par la flèche F. Par réaction, la structure 1 portant l'utilisateur/l'utilisatrice 17 est propulsé vers à l'opposé de la flèche F, c'est-à-dire vers l'avant.

L'utilisateur/l'utilisatrice 17 n'a pas d'effort à fournir pour se maintenir la tête hors de l'eau grâce à l'élément flottant 2 supportant sa nuque.

Il est fait maintenant référence aux figures 5 à 8 qui montrent un ensemble, ne faisant pas partie de l'invention, destiné à réaliser des exercices physiques des membres inférieurs, de manière immergée, l'ensemble étant posé sur le fond d'une piscine, ou le lit d'une rivière ou le fond de l'océan.

Les figures 5 et 6 montrent l'ensemble seul, en vue de côté et de dessus, respectivement, tandis que les figures 7 et 8 montrent l'ensemble des figures 5 et 6, en cours d'utilisation, de côté et en perspective.

En référence aux figures 5 et 6, ledit ensemble incorpore :
- la structure décrite ci-dessus en regard des figures 1 à 3 ;
- un bâti support ; et
- divers éléments additionnels permettant l'utilisation et le fonctionnement de l'ensemble (figures 7 et 8).

Avant l'assemblage de la structure 1 (figures 1 à 4) sur ledit ensemble (figures 5 et 6), la structure 1 est démontée en partie. Plus précisément, l'élément flottant 2 est désolidarisé de la partie intermédiaire 4 (qui reste liée à la partie avant 3).

L'ensemble comporte un bâti support 25 sur lequel est destiné à être fixé, de manière fiable et amovible, d'une part l'élément flottant 2, et d'autre part les parties avant 3 et intermédiaire 4 de la structure 1, ainsi que d'autres éléments d'utilisation (selle, guidon, etc.) décrits ci-après.

Comme montré de côté sur la figure 5, le bâti 25 comporte :
- un montant arrière 26 vertical, sur lequel sont fixés d'une part l'élément flottant 2 et d'autre part un élément d'assise telle qu'une selle 27 ;
- un longeron inférieur horizontal 28, relié transversalement à l'extrémité inférieure du montant 26 et s'étendant vers l'avant, ledit longeron 28 étant destiné à être disposé, en utilisation, sensiblement parallèle au sol (figures 5, 7 et 8) ;
- deux traverses horizontales avant 28A et arrière 28B aux extrémités avant et arrière du longeron inférieur 28 ;
- un montant avant vertical 29, fixé par son extrémité inférieure à l'extrémité avant du longeron 28 ; sur l'extrémité supérieure 29A est fixé un moyen de préhension sous la forme d'un guidon 30.

En outre, la partie intermédiaire 4 de la structure 1 est solidarisée par son extrémité arrière (opposée à la partie avant 3) sur l'extrémité supérieure 29A du montant avant 29 du bâti 25. Cette solidarisation est amovible et réalisée à l'aide d'une barre horizontale transversale 31, solidaire du montant avant 29, et sur laquelle sont fixées des pinces de clipsage 32 et 33.

La partie avant 3 de la structure 1 est fixée, de préférence de manière amovible par clipsage, sur le longeron inférieur 28 du bâti 25, par tout moyen connu.

Les figures 5, 7 et 8 montrent que les parties avant 3 et intermédiaire 4 de la structure (et qui sont liées l'une à l'autre) sont inclinées selon des angles respectifs différents par rapport à l'horizontale.

En référence aux figures 7 et 8, les moyens de propulsion (la coque 9 de la turbine 8) et les moyens d'entrainement (pédales 13 et 14), sont fixés sur ledit longeron inférieur 28 de manière que l'utilisateur/l'utilisatrice, une fois assis(e) sur la selle 27, puisse poser ses pieds sur les pédales 13 et 14, et disposer ses jambes en position légèrement pliée pour pédaler de manière confortable et efficace sur le plan mécanique.

L'élément flottant 2 est fixé à l'extrémité arrière de deux montants 34 et 35, parallèles l'un à l'autre, possédant deux coudes chacun, et fixés sur la plaque verticale arrière 26.

Le fait de placer l'élément flottant ainsi permet d'une part le rangement de l'élément 2, et d'autre part de former un support du bassin ou du dos pour des exercices des membres supérieurs

La selle 27 est fixée sur une tige verticale 36 coulissant dans un manchon 37 lui-même solidaire, par une tige 38 horizontale solidaire du montant arrière 26. Ainsi, la selle est réglable en hauteur et en translation horizontale.

Le guidon 30 est solidaire d'une tige horizontale 39 coulissant dans un manchon 40 horizontal fixé à l'extrémité supérieure du montant avant 29. De plus, le guidon 30 est monté articulé selon un axe horizontal transversal 41, sur l'extrémité arrière de la tige 39. Ainsi, il est possible de régler la position du guidon en translation horizontale, et également en inclinaison dans un plan de rotation vertical.

La traverse avant 28A est pourvue à ses extrémités libres, de roues ou galets 40A et 40B. La traverse arrière 28B repose sur le sol. L'ensemble est ainsi stable.

À l'arrière du bâti 25 est fixé un cordon élastique 43 pourvu à son extrémité distale d'une poignée susceptible d'être saisie par l'utilisateur/utilisatrice pour réaliser des exercices de musculation des bras et des épaules, en étant assis sur la selle 27 et tout en pédalant. Enfin, il est prévu à l'extrémité du longeron inférieur 28, un rack 44 de support de disques ou de disques d'haltères 45.

## Revendications

1. Structure destinée à réaliser des exercices physiques dans un milieu liquide, ladite structure comportant :
- au moins un élément flottant (2) apte à assurer la flottaison au moins partielle de l'utilisateur/utilisatrice ;
- une partie avant (3) comprenant des moyens de propulsion hydraulique (8), reliés à des moyens d'entraînement mécanique (13) aptes à être actionnés par les jambes de l'utilisateur/utilisatrice ;
où l'élément flottant (2) est constitué d'un élément tubulaire en forme générale de U comprenant deux branches (2A, 2B) espacées et parallèles et une partie de support (2C), formant une base transversale auxdites deux branches (2A, 2B), ladite partie de support (2C) étant destinée à assurer le support de la nuque (18) et/ou de l'arrière de la tête de l'utilisateur/utilisatrice,
et en ce que l'extrémité libre de chaque branche (2A, 2B) du U, à l'opposé de la partie de support (2C), est reliée respectivement de manière amovible à une première extrémité d'un longeron (5A, 5B), la seconde extrémité de chaque longeron étant reliée à la partie avant (3) via une traverse (6), de manière que l'utilisateur/trice soit en position allongée en utilisation de la structure lors du déplacement de la structure dans l'eau.

2. Structure selon l'une des revendications 1, **caractérisée en ce que** les moyens de propulsion hydraulique (8) et les moyens d'entraînement mécaniques (13) sont disposés à une distance, correspondant à longueur desdits longerons (5A, 5B), configurée pour qu'en position d'utilisation, les jambes (21) de l'utilisateur/trice soient en contact avec les moyens d'entrainement mécaniques (13) de façon à actionner lesdits moyens d'entrainement mécaniques (13).

3. Structure selon la revendication précédente, **caractérisé en ce que** la longueur des longerons (5A, 5B) et la longueur des branches (2A, 2B) du U sont configurées pour que, lorsque la nuque ou la tête de l'utilisateur/utilisatrice se trouve en appui sur la base transversale du U (2C), les jambes de l'utilisateur/utilisatrice en position d'utilisation allongée soient en contact avec les moyens d'entrainement mécanique (13) de façon à actionner lesdits moyens d'entrainement mécanique (13).

4. Structure selon l'une des revendications 1 à 3, **caractérisée en ce que** les moyens d'entraînement sont un pédalier, et les moyens de propulsion sont constitués d'une turbine associée à une coque ou un boitier.

5. Structure selon l'une des revendications 1 à 4, **caractérisée en ce que** les moyens de propulsion hydrauliques comprennent une hélice ou une roue à aube.

## Patentansprüche

1. Struktur, die zur Durchführung körperlicher Übungen in einem flüssigen Milieu bestimmt ist, wobei die Struktur aufweist:
- mindestens ein schwimmendes Element (2), das imstande ist, das mindestens teilweise Schwimmen des Benutzers/der Benutzerin zu gestatten;
- einen vorderen Abschnitt (3), umfassend hydraulische Vortriebsmittel (8), die mit mechanischen Antriebsmitteln (13) verbunden sind, die imstande sind, von den Beinen des Benutzers/der Benutzerin betätigt zu werden;
wobei das schwimmende Element (2) von einem rohrförmigen Element mit einer allgemeinen U-Form gebildet ist, umfassend zwei beabstandete und parallele Schenkel (2A, 2B) und einen Stützabschnitt (2C), der eine transversale Basis für die Schenkel (2A, 2B) bildet, wobei der Stützabschnitt (2C) bestimmt ist, die Abstützung des Nackens (18) und/oder des Hinterkopfs des Benutzers/der Benutzerin zu sichern,
und dass das freie Ende jedes Schenkels (2A, 2B) des U gegenüber dem Stützabschnitt (2C) jeweils lösbar mit einem ersten Ende eines Längsträgers (5A, 5B) verbunden ist, wobei das zweite Ende jedes Längsträgers mit dem vorderen Abschnitt (3) über einen Querträger (6) derart verbunden ist, dass sich der Benutzer/die Benutzerin bei Benutzung der Struktur bei der Fortbewegung der Struktur im Wasser in liegender Position befindet.

2. Struktur nach einem der Ansprüche 1, **dadurch gekennzeichnet, dass** die hydraulischen Vortriebsmittel (8) und die mechanischen Antriebsmittel (13) in einem Abstand angeordnet sind, der der Länge der Längsträger (5A, 5b) entspricht, die ausgelegt ist, damit in Benutzungsposition die Beine (21) des Benutzers/der Benutzerin in Kontakt mit den mechanischen Antriebsmitteln (13) derart sind, dass die mechanischen Antriebsmittel (13) betätigt werden.

3. Struktur nach vorangehendem Anspruch, **dadurch gekennzeichnet, dass** die Länge der Längsträger (5A, 5B) und die Länge der Schenkel (2A, 2B) des U ausgelegt sind, damit, wenn sich der Nacken oder der Kopf des Benutzers/der Benutzerin abgestützt auf der transversalen Basis des U (2C) befindet, die Beine des Benutzers/der Benutzerin in liegender Benutzungsposition mit den mechanischen Antriebsmitteln (13) derart in Kontakt sind, dass die mechanischen Antriebsmittel (13) betätigt werden.

4. Struktur nach einem der Ansprüche 1 bis 3, **dadurch gekennzeichnet, dass** die Antriebsmittel eine Tretkurbel sind und die Vortriebsmittel von einer Turbine gebildet sind, die einer Schale oder einem Gehäuse zugeordnet ist.

5. Struktur nach einem der Ansprüche 1 bis 4, **dadurch gekennzeichnet, dass** die hydraulischen Vortriebsmittel eine Schraube oder ein Flügelrad umfassen.

## Claims

1. A structure for performing physical exercises in a liquid medium, said structure including:
- at least one floating element (2) able to ensure a user's at least partial floatation;
- a front part (3) comprising hydraulic propulsion means (8), connected to mechanical driving means (13) able to be actuated by the user's legs;
where the floating element (2) consists of a generally U-shaped tubular element comprising two parallel spaced apart branches (2A, 2B) and a support part (2C), forming a base transverse to said two branches (2A, 2B), said support part (2C) being for providing support for the user's nape (18) and/or back of the head,
and in that the free end of each U-branch (2A, 2B), opposite to the support part (2C), is respectively removably connected to a first end of a side member (5A, 5B), the second end of each side member being connected to the front part (3) via a cross-member (6), so that the user is in a lying down position while using the structure as the structure moves in water.

2. The structure according to claim 1, **characterised in that** the hydraulic propulsion means (8) and mechanical driving means (13) are disposed at a distance, corresponding to the length of said side members (5A, 5B), configured so that in a position of use, the user's legs (21) are in contact with the mechanical driving means (13) so as to actuate said mechanical driving means (13).

3. The structure according to the previous claim, **characterised in that** the length of the side members (5A, 5B) and length of the U-branches (2A, 2B) are configured so that, when the user's nape or head bears against the U-transverse base (2C), the user's legs in the lying down position of use are in contact with the mechanical driving means (13) so as to actuate said mechanical driving means (13).

4. The structure according to one of claims 1 to 3, **characterised in that** the driving means are a crankset, and the propulsion means consist of a turbine associated with a shell or casing.

5. The structure according to one of claims 1 to 4, **characterised in that** the hydraulic propulsion means comprise a propeller or impeller.
